# EUROPÄISCHE PATENTSCHRIFT

(11) **EP 0 448 849 B1**
(45) Veröffentlichungstag und Bekanntmachung des Hinweises auf die Patenterteilung: **09.11.1994**
(21) Anmeldenummer: 90250314.3
(22) Anmeldetag: 18.12.1990
(51) Int. Cl.: E02F 3/38

(54) **Ausleger für einen Löffelbagger od. dgl.**
Boom for an excavator or similar
Flèche pour un excavateur ou similaire

(30) Priorität: 27.03.1990 DE 9003519 U; 26.05.1990 DE 9006068 U
(43) Veröffentlichungstag der Anmeldung: 02.10.1991
(73) Patentinhaber: ATLAS WEYHAUSEN GmbH, D-27751 Delmenhorst (DE)
(72) Erfinder: Kruse, Kurt-Arno, Dr.-Ing., W-2863 Ritterhude-Platjenwerbe (DE); Schneider, Kurt, W-2942 Jever (DE)
(74) Vertreter: Hoormann, Walter, Dr.-Ing.

(56) Entgegenhaltungen:
- EP-A- 0 226 657
- US-A- 3 042 233
- PATENT ABSTRACTS OF JAPAN, Band 10, Nr. 6 (M-445)[2063], 11. Januar 1986;& JP-A-60 168 828 (HANDOOZAA KOGYO K.K.) 02-09-1985

## Beschreibung

Die Erfindung betrifft einen Ausleger für einen Löffelbagger od.dgl., bestehend aus (wenigstens) zwei gelenkig miteinander verbundenen (Auslegerabschnitte darstellenden) ersten und zweiten Armen, die mittels einer Kolben-Zylinder-Anordnung (i.a. bestehend aus zwei im wesentlichen parallel zueinander angeordneten Kolben-Zylinder-Einheiten) relativ zueinander zu verschwenken sind, welche vor- bzw. unterhalb der Verbindungslinie durch die beiden Anlenkstellen (am Geräterahmen bzw. am zweiten Arm) des ersten Armes verläuft, wobei der eine (erste) Arm am Geräterahmen angelenkt ist und die Anlenkstelle der Kolben-Zylinder-Anordnung am zweiten Arm mit Abstand zur Anlenkstelle des zweiten Armes am ersten Arm angeordnet ist.

Ein solcher im Hinblick auf seine regelmäßig hydraulisch betriebene Kolben-Zylinder-Anordnung in der Praxis auch als "hydraulischer Verstellausleger" bezeichneter Ausleger ist aus dem Prospekt "ATLAS 1704 Mobilbagger" der Fa. Atlas Weyhausen H. Weyhausen KG Maschinenfabrik, D-27751 Delmenhorst, von Juli 1986 bekannt, bei dem die Kolben-Zylinder-Anordnung jeweils nach der zu bewältigenden Arbeitsaufgabe (bzw. Fahrstellung) zum Strecken bzw. zum verkürzen des (gesamten) Auslegers dient und an der Vorder- bzw. Unterseite des Auslegers angeordnet ist, und zwar derart, daß die aus zwei parallelen, hydraulischen Kolben-Zylinder-Einheiten bestehende Kolben-Zylinder-Anordnung an ihrem einen Ende an einem vorderen seitlichen Abschnitt des ersten Auslegerarmes (seitlich) angelenkt ist, während sie an ihrem anderen Ende (und zwar mit den beiden Kolbenstangen) seitlich am zweiten Arm angelenkt ist.

Eine derartige gattungsgemäße Ausbildung, bei welcher die Kolben-Zylinder-Anordnung an der Unter- bzw. Vorderseite des Auslegers angeordnet ist, bringt den erheblichen Vorteil mit sich, daß sich der Auslegerarm auf der verhältnismäßig großen Kolbenfläche der Kolben-Zylinder-Anordnung abstützen kann, was insbesondere bei relativ großen Trag- oder sonstigen Lasten besonders vorteilhaft ist.

Ein weiterer Vorteil einer solchen Anordnung liegt ersichtlich darin, daß die Stelle des höchsten auftretenden Biegemomentes (im zweiten Arm des Auslegers) nicht dort liegt, wo die beiden Arme miteinander verbunden sind, zumal an der Verbindungsstelle bekanntlich auch noch das Drehmoment zum/beim Verdrehen des Armes eingeleitet werden muß.

Ein gewisser Nachteil dieser vorbekannten Auslegeranordnung besteht darin, daß das Seitenprofil des Auslegers u. a. durch die Kolben-Zylinder-Anordnung mitbestimmt wird. Denn sowohl in der Fahrstellung (was relativ unkritisch ist) als auch in den Arbeitsstellungen bildet die Kolben-Zylinder-Anordnung mit den einander zugekehrten Abschnitten der beiden Arme ersichtlich ein Dreieck, und auch in der Draufsicht bzw. Projektion stehen die Kolben-Zylinder-Einheiten der Kolben-Zylinder-Anordnung bei der vorstehend beschriebenen Ausbildung aus dem Stand der Technik seitlich zumindest über den zweiten Arm (in der Regel über beide Arme) über.

In dem Bestreben, das Seitenprofil (in Seitenansicht) zu verkleinern, damit die Kolben-Zylinder-Anordnung die auszuführenden Baggerarbeiten od.dgl. nicht behindert, ist darüber hinaus eine Ausgestaltung bekanntgeworden, bei welcher die Kolben-Zylinder-Anordnung in der Art sog. Nackenzylinder ausgebildet ist (s. z.B. DE-GM 85 12 238.6). Bei einer solchen Auslegerausbildung ist zwar das Seitenprofil relativ günstig, doch wird dieses mit erheblichen technischen Nachteilen erkauft. Denn bei einer Ausgestaltung, wie sie bspw. aus der DE-GM 85 12 238 bekanntgeworden ist, wird ersichtlich die Ringseite der als sog. Nackenzylinder angeordneten Kolben-Zylinder-Anordnung insbesondere im Bereich höchster Traglast außerordentlich hoch belastet, muß mithin von vornherein entsprechend robust dimensioniert werden, und leidet in extremen Lastfällen dennoch (z.T. erheblich) unter der Auslegeranordnung.

Als weiterer wesentlicher Nachteil kommt hinzu, daß bei der vorstehend erörterten Auslegerausgestaltung die in der Praxis auch als Einspannstelle bezeichnete Verbindungsstelle zwischen den beiden Armen zugleich die Stelle des höchsten Biegemomentes im (zweiten) Arm ist, so daß mithin an der Stelle des höchsten auftretenden Biegemomentes u.a. auch das Drehmoment durch/beim Verdrehen des Armes eingeleitet und aufgenommen werden muß, was wiederum zu erheblich höheren Festigkeitsanforderungen führt.

Der vorliegenden Erfindung liegt demgemäß die Aufgabe zugrunde, den Ausleger der eingangs beschriebenen Gattung insbesondere unter Vermeidung seiner vorgenannten Nachteile insbesondere dahingehend zu verbessern, daß - bei grundsätzlich gleicher (vorderer Absatz) Kinematik, wie sie bei dem eingangs beschriebenen Ausleger zum Stand der Technik vorliegt - ein (erheblich) kleineres Seitenprofil zu erzielen ist, und zwar sowohl (und insbesondere) in seitlicher Draufsicht als auch in Draufsicht (Projektion) von oben, um auf diese Weise u.a. auch ein Arbeiten unter erschwerten Bedingungen problemlos zu ermöglichen, wie sie im Erdbau nun einmal üblich sind, wobei der Ausleger sehr häufig zwischen Verbauelementen wie Strebstangen hindurchgeführt werden muß, was beim Stand der Technik z.T. überhaupt nicht möglich war und im übrigen häufig zu Beschädigungen der Kolben-Zylinder-Anordnung geführt hat.

Die Lösung dieser Aufgabe ist erfindungsgemäß dadurch gekennzeichnet, daß die Kolben-Zylinder-Anordnung wenigstens teilweise - vorzugsweise im wesentlichen vollständig - innerhalb des ersten Armes verläuft, und zwar zur Erzielung einer noch erhöhten Schutzwirkung für die Kolben-Zylinder-Anordnung bevorzugt derart, daß die Kolben-Zylinder-Anordnung so am Geräterahmen bzw. am zweiten Arm angelenkt ist, daß der (die) Zylinder oben und die Kolbenstange(n) unten liegt (liegen).

Die Kolben-Zylinder-Anordnung ist bevorzugt an der Unterseite des zweiten Armes angelenkt, und zwar bevorzugt derart, daß sie im wesentlichen parallel zur Längsachse des ersten Armes verläuft.

Bevorzugte Ausgestaltungen der vorliegenden Erfindung sind in den Unteransprüchen beschrieben.

Die Erfindung ist nachstehend an einem Ausführungsbeispiel unter Bezugnahme auf eine Zeichnung weiter erläutert. Es zeigt:
- Fig. 1: eine Seitenansicht eines mit einem erfindungsgemäßen Ausleger versehenen (Tieflöffel-)Baggers in Fahrstellung; und
- Fig. 2: den (verkleinert dargestellten) Bagger gemäß Fig. 1 in einem sog. Bewegungsbild.

Die Zeichnung zeigt einen im ganzen mit 1 bezeichneten Tieflöffelbagger mit einem im ganzen mit 2 bezeichneten Ausleger, der - soweit die Erläuterung der vorstehenden Erfindung betroffen ist - im wesentlichen aus zwei gelenkig miteinander verbundenen (ersten und zweiten) Armen 3 bzw. 4 besteht, die mittels einer Kolben-Zylinder-Anordnung 5 relativ zueinander zu verschwenken sind, wobei die Kolben-Zylinder-Anordnung 5 aus zwei zueinander parallel verlaufenden Kolben-Zylinder-Einheiten 6 besteht, von denen in den beiden Zeichnungsfiguren nur jeweils eine Kolben-Zylinder-Einheit erkennbar ist.

Wie für den einschlägigen Fachmann ohne weiteres erkennbar ist, weist der Ausleger 2 an sich noch einen weiteren (dritten) Arm 7 auf, der gelenkig mit dem vorderen Endabschnitt des zweiten Arms 4 verbunden ist und an seinem freien Ende den (Tief-)Löffel 8 trägt. Dieser dritte Arm 7 ist jedoch für die vorliegende Erfindung unerheblich und bleibt daher im folgenden im wesentlichen außer Betrachtung.

Der erste Arm 3 des Auslegers 2, der in der Praxis auch als "Säule" bezeichnet wird, ist bei 9 am Geräterahmen 10 angelenkt, genauer gesagt am Oberrahmen 11 des Geräterahmens 10, der um eine (vertikale) Drehachse 12 relativ zum Unterrahmen 13 dreh- bzw. schwenkbar ist.

Weiterhin ist aus der Zeichnung erkennbar, daß die Anlenkstelle 14 der Kolben-Zylinder-Anordnung 5 am zweiten Arm 4 mit Abstand a zur Anlenkstelle 15 des zweiten Arms 4 am ersten Arm 3 angeordnet ist.

Wie bereits dargelegt worden ist, ist die aus zwei zueinander parallelen Kolben-Zylinder-Einheiten 6, 6 bestehende Kolben-Zylinder-Anordnung 5 praktisch in den ersten Arm 3 integriert, also im wesentlichen vollständig innerhalb des ersten Armes 3 angeordnet und verläuft im wesentlichen parallel zur Längsachse des ersten Armes 3, wobei die Kolben-Zylinder-Anordnung 5 erkennbar an der Unterseite 16 des zweiten Armes 4 angeordnet ist, und zwar sind die beiden Kolben-Zylinder-Einheiten 6, 6 jeweils an einer nasenförmigen Verlängerung 17 einer Seitenwand 18 des zweiten Armes 4 angelenkt.

Die Anlenkstelle 19 der Kolben-Zylinder-Anordnung 5 am ersten Arm 3 liegt kurz oberhalb der Anlenkstelle 9 des ersten Armes 3 am Geräterahmen 10.

Die Kolben-Zylinder-Anordnung 5 ist so am ersten Arm 3 bzw. am zweiten Arm 4 angelenkt, daß die beiden Zylinder 5' jeweils oben und die Kolbenstangen 5'' jeweils unten liegen, so daß die Kolben-Zylinder-Anordnung 5 nicht nur durch ihre erfindungsgemäß vorgesehene Integration in den ertsen Arm 3 des Auslegers 2 bereits hervorragend geschützt ist, sondern darüber hinaus auch noch dergestalt, daß (s. Fig. 2) in Fällen, in denen die Kolben-Zylinder-Einheiten 6, 6 (geringfügig) frei zwischen dem ersten Arm 3 und dem zweiten Arm 4 vorstehen (s. Fig. 2), dieser freie Abschnitt ein Zylinder-abschnitt ist und nicht ein Kolbenstangenabschnitt.

Wie für den zuständigen Fachmann ohne weiteres erkennbar und nachvollziehbar ist, wurde mit der vorliegenden Erfindung ein Ausleger geschaffen, der - unter Vermeidung sämtlicher Nachteile des Standes der Technik - den an ihn zu stellenden Anforderungen in geradezu optimaler Weise Rechnung trägt: Der erfindungsgemäße Ausleger besitzt nicht nur in seitlicher Draufsicht, sondern auch in Draufsicht von oben bzw. in der Projektion ein extrem kleines Seitenprofil, so daß er auch unter erschwerten Bedingungen, wie sie im Erdbau fast regelmäßig üblich sind, problemlos arbeiten kann, sondern er ist darüber hinaus auch festigkeitsmäßig schon insoweit ideal ausgestaltet, als das größte Biegemoment nicht an der Verbindungsstelle zwischen erstem und zweiten Arm 3 bzw. 4 des Auslegers 2 auftritt, wo darüber hinaus beim Drehen auch noch die Drehmomente eingeleitet werden müssen; und schließlich wird aufgrund der zumindest im wesentlichen in den ersten Arm 3 ("Säule") integrierten Anordnung der Kolben-Zylinder-Anordnung 5 ein geradezu optimaler Schutz der Kolben-Zylinder-Anordnung 5 gegen irgendwelche äußeren Einflüsse erreicht, wobei dennoch die - gegenüber einer "Nackenzylinderanordnung" - vorteilhafte Wirkung erhalten bleibt, wie sie eingangs unter Bezugnahme auf den zuerst geschilderten vorbekannten Stand der Technik dargelegt worden ist.

## Patentansprüche

1. Ausleger (2) für einen Löffelbagger (1), bestehend aus einem hydraulischen Verstellausleger (3, 4) mit einem an seinem einen Endabschnitt (bei 9) am Geräterahmen (10) angelenkten, mittels einer ersten Kolben-Zylinder-Anordnung an diesem abgestützten und zu diesem verschwenkbaren ersten Arm (3) und einem an dessen anderem Endabschnitt (bei 15) angelenkten, zum ersten Arm abgewinkelten zweiten Arm (4), wobei die beiden Arme (3, 4) mittels einer in Fahrtrichtung vor der Verbindungslinie durch die beiden Anlenkstellen (9, 15) des ersten Arms (3) angeordneten zweiten Kolben-Zylinder-Anordnung (5), deren Anlenkstelle (14) am zweiten Arm (4) mit Abstand in Fahrtrichtung vor der Anlenkstelle (15) der beiden Arme (3, 4) liegt, relativ zueinander zu verschwenken sind, sowie aus einem am freien Ende des Verstellauslegers (3, 4) angelenkten dritten Arm (7), der mittels einer dritten Kolben-Zylinder-Anordnung relativ zum zweiten Arm (4) des Verstellauslegers (3, 4) zu verschwenken ist, und an dessen freiem Endabschnitt der Löffel (8) angelenkt ist, dadurch gekennzeichnet, daß die zwischen den beiden Armen (3, 4) des Verstellauslegers wirksame zweite Kolben-Zylinder-Anordnung (5) im wesentlichen vollständig innerhalb des ersten Arms (3) angeordnet und - in Längsrichtung des ersten Arms (3) verlaufend - an ihrem dem ersten Arm (3) abgekehrten Ende an der Unterseite (16) des zweiten Arms (4) angelenkt ist.

2. Ausleger nach Anspruch 1, dadurch gekennzeichnet, daß die Seitenwände (18, 18) des zweiten Arms (4) an der Anlenkstelle der zweiten Kolben-Zylinder-Anordnung (5) nasenförmig nach unten verlängert (bei 17) ausgebildet sind.

3. Ausleger nach Anspruch 1 oder 2, dadurch gekennzeichnet, daß die Anlenkstelle (19) der zweiten Kolben-Zylinder-Anordnung (5) am ersten Arm (3) kurz oberhalb dessen Anlenkstelle (9) am Geräterahmen (10) liegt.

4. Ausleger nach einem oder mehreren der vorhergehenden Ansprüche, insbesondere nach Anspruch 3, dadurch gekennzeichnet, daß die zweite Kolben-Zylinder-Anordnung (5) in an sich bekannter Weise aus zwei im wesentlichen parallel zueinander verlaufenden Kolben-Zylinder-Einheiten (6, 6) besteht.

5. Ausleger nach einem oder mehreren der vorhergehenden Ansprüche, dadurch gekennzeichnet, daß die zweite Kolben-Zylinder-Anordnung (5) so am ersten Arm (3) bzw. am zweiten Arm (4) angelenkt ist, daß der (die) Zylinder (5') oben und die Kolbenstange(n) (5'') unten liegt (liegen).

## Claims

1. A boom (2) for a power excavator (1), consisting of a hydraulic adjustable boom (3, 4) having a first arm (3) articulated at one end portion (at 9) on the machine frame (10) and supported thereon and pivotable thereto by means of a first piston and cylinder unit, and a second arm (4) which is bent at an angle to the first arm and is articulated on its other end portion (at 15), the two arms (3, 4) being pivotable relatively to one another by means of a second piston and cylinder unit (5), which, as considered in the direction of travel, is disposed in front of the line connecting the two points of articulation (9, 15) of the first arm (3), the point of articulation (14) of the second piston cylinder unit on the second arm (4) being disposed, as considered in the direction of travel, at a distance in front of the point of articulation (15) of the two arms (3, 4), and of a third arm (7) which is articulated at the free end of the adjustable boom (3, 4) and which is pivotable by means of a third piston and cylinder unit relatively to the second arm (4) of the adjustable boom (3, 4), the shovel (8) being articulated on the free end portion of the third arm (7), characterised in that the second piston and cylinder unit (5) operative between the two arms (3, 4) of the adjustable boom is disposed substantially completely inside the first arm (3) and - extending in the longitudinal direction of the first arm (3) - is articulated on the underside (16) of the second arm (4) at its end remote from the first arm (3).

2. A boom according to claim 1, characterised in that the side walls (18, 18) of the second arm (4) are extended downwards (at 17) in the form of a nose at the point of articulation of the second piston and cylinder unit (5).

3. A boom according to claim 1 or 2, characterised in that the point of articulation (19) of the second piston and cylinder unit (5) on the first arm (3) is situated just above its point of articulation (9) on the machine frame (10).

4. A boom according to one or more of the preceding claims, more particularly according to claim 3, characterised in that the second piston and cylinder unit (5) consists in manner known per se of two substantially parallel piston and cylinder units (6, 6).

5. A boom according to one or more of the preceding claims, characterised in that the second piston and cylinder unit (5) is so articulated on the first arm (3) and on the second arm (4) that the or each cylinder (5') is situated at the top and the or each piston rod (5'') is situated at the bottom.

## Revendications

1. Flèche (2) pour un excavateur (1), comprenant une flèche hydraulique réglable (3, 4) constituée d'un premier bras (3), qui est articulé par l'une de ses parties extrêmes (en 9) sur le bâti (10) de l'engin, qui prend appui sur celui-ci au moyen d'un premier ensemble pistons-cylindres et qui peut pivoter par rapport à celui-ci, et d'un deuxième bras (4) qui est articulé par son autre partie extrême (en 15) et qui est coudé par rapport au premier bras, les deux bras (3, 4) pouvant pivoter l'un par rapport à l'autre au moyen d'un ensemble pistons-cylindres (5) qui, dans le sens de la marche, se trouve devant la ligne de jonction entre les deux points d'articulation (9, 15) du premier bras (3) et dont le point d'articulation (14) sur le deuxième bras (4) se trouve à distance, dans le sens de la marche, devant le point d'articulation (15) des deux bras (3, 4), et comprenant un troisième bras (17) qui est articulé à l'extrémité libre de la flèche réglable (3, 4), qui peut pivoter par rapport au deuxième bras (4) de la flèche réglable (3, 4) au moyen d'un troisième ensemble pistons-cylindres, et à l'extrémité extrême libre duquel est articulé le godet (8), caractérisée en ce que le deuxième ensemble pistons-cylindres (5) agissant entre les deux bras (3, 4) de la flèche réglable est disposé sensiblement entièrement à l'intérieur du premier bras (3) et - en s'étendant dans le sens longitudinal du premier bras (3) - est articulé sur le dessous (16) du deuxième bras (4) par son extrémité opposée au premier bras (3).

2. Flèche selon la revendication 1, caractérisée en ce qu'au point d'articulation du deuxième ensemble pistons-cylindres (5), les parois latérales (18, 18) du deuxième bras (4) sont prolongées vers le bas (en 17) en forme de talons.

3. Flèche selon la revendication 1 ou 2, caractérisée en ce que le point d'articulation (19) du deuxième ensemble pistons-cylindres (5) sur le premier bras (3) se trouve juste au-dessus de son point d'articulation (9) sur le bâti (10) de l'engin.

4. Flèche selon une ou plusieurs des revendications précédentes, en particulier la revendication 3, caractérisée en ce que le deuxième ensemble pistons-cylindres (5) se compose, de manière connue, de deux unités piston-cylindre (6, 6) s'étendant sensiblement parallèlement l'une à l'autre.

5. Flèche selon une ou plusieurs des revendications précédentes, caractérisée en ce que le deuxième ensemble pistons-cylindres (5) est articulé sur le premier bras (3) et sur le deuxième bras (4), de façon que le(s) cylindre(s) (5') se trouve(nt) en haut et que la (les) tige(s) de piston(s) (5'') se trouve(nt) en bas.
